# EUROPÄISCHE PATENTSCHRIFT

(11) **EP 2 314 780 B1**
(45) Veröffentlichungstag und Bekanntmachung des Hinweises auf die Patenterteilung: **14.09.2016**
(21) Anmeldenummer: 10001865.4
(22) Anmeldetag: 24.02.2010
(51) Int. Cl.: E04B 1/76, E04B 2/86

(54) **Wärmedämmstoffplatten für wärmegedämmte hohlwandige Bauteile und Verfahren zur Verbindung von Wärmedämmstoffen.**
Panel of thermal insulating material for therrmally insulated hollow-walled building elements and process for joining thermal insulating materials.
Panneau de matériau isolant thermique pour des éléments constructifs à paroi creuse thermiquement isolée et procédé pour joindre matériaux isolants thermiques

(30) Priorität: 20.10.2009 DE 202009014193 U
(43) Veröffentlichungstag der Anmeldung: 27.04.2011
(73) Patentinhaber: Günthner, Nikolaus, 78628 Rottweil (DE)
(72) Erfinder: Günthner, Nikolaus, 78628 Rottweil (DE)

(56) Entgegenhaltungen:
- DE-A1- 2 121 862
- DE-A1- 2 349 601

## Beschreibung

Die Erfindung befasst sich mit der Beschaffenheit von Wärmedämmplatten und deren kraftschlüssigem Verbund durch Einschieben eines Dämmstoffes für das Herstellen von hohlwandigen wärmegedämmten Bauteilen.

### Stand der Technik

In der heutigen Zeit gewinnen zunehmend Bausysteme und geschoßhohe Fertigteile für den massiven Haus- und Gewerbebau, bei denen der Wärmedämmstoff als Funktionsschalung an der Wand verbleibt, an Bedeutung. Hierbei werden zu Errichtung von Gebäuden vor Ort fertige kleinformatige Schalungssteine aus Wärmedämmstoffen gesteckt, geklebt, oder mittels Einstecken von Kunststoffhülsen hergestellt. Wichtige Beispiele für Wärmedämmstoffe sind EPS (expandiertes Polystyrol bzw. Styropor), Neopor® (BASF), Lambdapor® (Sunpor®; EPS mit Graphitanteilen), Vakuumisolations-Polyurethan-Hartschaum. Weitere Beispiele sind Hanf, Holz, Mineralwolle und Blähton. Bei Fertigteilen, die als Funktionsschalung dienen, werden kleinformatige Wärmedämmstoffplatten gesteckt, geklebt, oder mittels Einstecken von Kunststoffhülsen zusammengefügt. Das fertige Produkt findet man dann wieder als Aussenschale, Innenschale oder zwischen zwei Funktionsschalungen als Kernwärmedämmung.
So beschreibt beispielsweise die DE 21 21 862 A Wände, die als verlorene Schalungen eingesetzt werden können, wobei Löcher bzw. Schlitze zum Einsetzen von Zwischenstützen, Ankern oder Paßbolzen vorgesehen sind.

Ein Nachteil dieser oben genannten Steckverbindungen bzw. dem Einstecken von Kunststoffhülsen in Wärmedämmstoffen ist, dass ein fest vorgegebenes Raster beim Zusammenfügen der Teile eingehalten werden muss. Dies trifft sowohl im horizontalen wie auch im vertikalen Fall zu. Diese Wärmedämmstoffe werden in der Regel in Formwerkzeugen hergestellt, so dass die Steckverbindung bzw. Aussparung für die Kunststoffhülse mit eingeschäumt wird und fest vorgegeben ist. Somit muss sich der Planer von Gebäuden, der Ausführende oder auch ein Betonfertigteilwerk sowohl bei den Bausystemen wie auch bei den Fertigteilen an ein Raster halten.

Bei wärmegedämmten hohlwandigen Bauteilen, die als Funktionsschalung dienen, kommt beim Zusammenfügen der Wärmedämmung erschwerend hinzu, dass die Wärmedämmung noch zusätzlich geklebt werden muss. Dies hängt vor allem damit zusammen, das komplett fertig hergestellte Wandschalen, die mit einem Abstandshalter versehen sind, in die vorbereitete Innenschale, beispielsweise aus Beton, Liapor®, Zement oder sonstigen Stoffen im Werk eingetaucht werden. Damit die Wärmedämmung als komplette großformatige Wandschale für diesen Prozess zusammenhält, wird sie zusätzlich geklebt. Eine weitere Funktion, die das Kleben erfüllen muss, ist es, dass beim Transport mittels Kran, Gabelstapler oder LKW die Schale aus Wärmedämmung keine Spalten erhält, was sonst zur Folge hätte, dass die Maßgenauigkeit nicht mehr gegeben wäre und auch die Dämmung unerwünscht geschwächt wäre.

Erschwerend kommt bei der Herstellung von hohlwandigen gedämmten Bauteilen hinzu, dass die Aussenschale durch viele kleinformatige Teile bisher hergestellt wird, was einen erheblichen Zeitaufwand bedeutet.

Die vielen kleinformatigen Elemente bringen es mit sich, dass dadurch mehr Abstandshalter verwendet werden, als eigentlich notwendig sind, da in der Regel die Aussparungen für die Abstandshalter in den kleinformatigen Wärmedämmplatten sich oben und unten befinden. Dies hat zur Folge, dass beim Zusammenfügen der kleinformatigen Wärmedämmplatten die Abstandshalter am Stoss nur einen geringen Abstand haben, und so zwangsläufig mehr Abstandshalter eingebaut werden als notwendig. Dies bedeutet einen erhöhten Material- und auch einen höheren Zeitaufwand beim Einschieben der Abstandshalter.

Ein weiterer Nachteil beim Herstellen von wärmegedämmten hohlwandigen Bauteilen in dieser Form ist die Vielzahl an Abstandshaltern. Beim Einfügen der Schale aus Wärmedämmung in die vorbereitete Innenschale - zum Beispiel aus Beton - ist die Wahrscheinlichkeit hoch, auf ein Einbauteil, Baustahl oder einen Gitterträger zu treffen. Durch den fest vorgegebenen Standort des Abstandshalters besteht auch nicht die Möglichkeit, diesen noch zu verschieben.

Verschnitt bzw. Abfall erhält man dadurch, dass generell darauf geachtet werden muss, dass der vertikale Abstand von Abstandshalter zu Abstandshalter nicht überschritten wird. Dies ist folglich mit einem Mehraufwand sowohl beim Material wie auch beim Zusammenfügen der kleinformatigen Wärmedämmplatten verbunden.

Ein weiterer Nachteil beim konventionellen Herstellen von wärmegedämmten hohlwandigen Bauteilen ist, dass Ecken, bei denen zwei Fertigteile aufeinandertreffen für das Betonieren der Funktionsschalung zusätzlich mittels Schalholz und Stützen abgeschalt werden müssen. Alternativ müssen die Ecken bereits im Werk betoniert werden. Würden die Ecken nicht im Werk betoniert bzw. vor Ort abgeschalt, so würde an der betreffenden Stelle Beton austreten.

Nachteilig ist dabei auch, dass beim stirnseitigen Aufeinandertreffen zweier hohlwandiger wärmegedämmter Betonfertigteile dort die Wärmedämmung unterbrochen ist. Gleiches gilt auch für Ecken.

Nachteilig ist dabei des Weiteren, dass die Deckenrandschalung und -aufkantung aus Wärmedämmung nur in einem gewissen Raster aufgesteckt bzw. geklebt werden kann. An der Stirnseite zweier aufeinandertreffender hohlwandiger wärmegedämmter Bauteile wird dieses Raster unterbrochen, so dass die Deckenaufkantung nicht durchgesteckt werden kann. Das Gleiche gilt auch entsprechend für die Ecken.

Die Erfindung hat es sich nun zur Aufgabe gestellt, Wärmedämmplatten für die Herstellung von wärmegedämmten hohlwandige Bauteile zu schaffen, die mittels Serienfertigung von Elementen mit Wärmedämmung herstellbar sind. Der gewohnte Produktionsablauf, wie er beispielsweise bei der Fertigung von Betondeckenplatten oder hohlwandigen Bauteilen mit beidseitiger Betonplatte der Fall verwendet wird, soll dabei nicht beeinträchtigt werden. Weitere Aufgaben sind ein Höchstmaß an Flexibilität bei den Abmessungen der Wärmedämmplatten und Dämmstoffstärke, eine effektivere Montage der Elemente vor Ort und ein Optimum an Wärmedämmung.

Erfindungsgemäß wird diese Aufgabe durch die Wärmedämmstoffplatten für wärmegedämmte hohlwandige Bauteile gemäß Anspruch 1, das Verfahren zum Verbinden von Wärmedämmstoffplatten gemäß Anspruch 11, und das wärmegedämmte hohlwandige Bauteil gemäß Anspruch 12 gelöst, wobei Wärmedämmplatten miteinander verbunden werden, indem ein weiterer Wärmdämmstoff eingeschoben wird. Die dafür erforderlichen Aussparungen werden zuvor an gewünschter Stelle hergestellt. Zusätzlich sind die Aussparungen für den Abstandshalter nicht mehr fest vorgegeben, sondern durchgehend vertikal von oben nach unten oder horizontal von Seite zu Seite.

### Die Form der Aussparungen

Die Verbindung der Wärmedämmplatten und des einzuschiebenden Dämmstoffes ist so gewählt, dass die verbundenen Dämmstoffplatten Zug- und Knickbelastungen standhalten und die Wärmedämmplatten kraftschlüssig miteinander verbinden.

Die Beschaffenheit des weiteren Wärmedämmstoffes muss so sein, dass ausreichend Stabilität vorhanden ist, um entsprechenden Beanspruchungen Stand zu halten. Dies wird erreicht, indem der verwendete Wärmedämmstoff mit einem höheren Gewicht hergestellt wird. Je höher das Gewicht gewählt wird, desto stabiler und härter wird der Wärmedämmstoff.

Die durchgehenden Schlitze für die Abstandshalter in der Wärmedämmung sind so ausgebildet, dass diese Zug- und Druckbelastungen beim Transport, bzw. beim Betonieren der hohlwandigen Bauteile standhalten und nicht aus der Wärmedämmung ausreißen. Dies wird durch Einbringen von T-förmigen Schlitzen erreicht.
Die Schlitze für die Abstandshalter sind in der Wärmedämmung und durchdringen diese nicht nach aussen.

Resultierend aus oben genannten Maßnahmen lassen sich jetzt die Wärmedämmplatten für hohlwandige Bauteile in verschiedenen Abmessungen herstellen. Diese werden aus großformatigen Dämmstoffblöcken geschnitten, die in der Regel 5.00 m x 1.00 m x 1.25 gross sind. Die Abmessung der Wärmedämmplatte für die hohlwandigen Bauteile wird also nur durch die Abmessung des Dämmstoffblockes begrenzt. Somit liegen das mögliche Höhenmaß theoretisch bei 5.00 m, das Breitenmaß bei 1.25 m und das Dämmstoffstärkenmaß bei 1.00 m.

Die leichtere Schale für ein wärmegedämmtes hohlwandiges Bauteil wird also jetzt hergestellt, indem anhand von Werk- und Herstellungsplänen die benötigten Abmessungen der Wärmedämmplatten ermittelt werden. Fenster- und Türaussparungen werden entsprechend gleich mitberücksichtigt. Nach Festlegung der Dämmstoffstärke, Raumhöhe wird entsprechend die Breite und Länge der Wärmedämmplatten eingeteilt, damit das gewünschte Gesamtbreitenmaß des herzustellenden Bauteiles erreicht wird. Entsprechend werden dann die Wärmedämmplatten mit dem gewünschten Maß und erforderlichen Aussparungen und Schlitzen, maschinell aus den Dämmstoffblöcken geschnitten.

Anschließend werden die Abstandshalter in die vorbereiteten Wärmedämmplatten der durchgehenden T-förmigen Schlitze in benötigter Anzahl eingebracht. Der Standort der Abstandshalter ist frei wählbar. Entsprechend werden die weiteren benötigten Wärmedämmplatten für das herzustellende Bauteil mit den Abstandshalter präpariert. Die erste Wärmedämmplatte mit den Abstandshaltern wird nun mit den Abstandshaltern voraus in den Frischbeton der Innenschale getaucht. Die nächste Wärmedämmplatte wird entsprechend in den Frischbeton getaucht und an die zuvor eingebrachte Wärmedämmplatte angeschlossen.
Beide Wärmedämmplatten werden nun durch Einbringen des weiteren Dämmstoffes an den stirnseitig dafür vorgesehenen Aussparungen miteinander fest verbunden. Dieser Vorgang wird solange durchgeführt, bis das gewünschte Maß des herzustellenden hohlwandigen Bauteiles erreicht ist. Alternativ kann auch, das Zusammenfügen der Wärmedämmelemente mit dem Abstandshalter separat erfolgen. Die fertig gestellte Aussenschale aus Wärmedämmung kann dann als Ganzes in den Frischbeton eingetaucht werden.

Erfindungemäß können Abstandshalter beliebig in den dafür vorgesehenen durchgehenden Schlitzen horizontal und vertikal in den Wärmedämmplatten verschoben werden.

Erfindungsgemäß werden die hergestellten wärmegedämmten hohlwandigen Bauteile bei der Montage auf der Baustelle an der Aussenschale durch einen weiteren Dämmstoff miteinander verbunden. Hierbei wird das erste Bauteil gestellt und das zweite Bauteil angeschlossen. Anschließend wird in die stirnseitigen Aussparungen in den Wärmedämmplatten der weitere Dämmstoff eingeschoben.

Erfindungsgemäß werden Ecken ausgebildet, indem man die Ecke aus einem Dämmstoffblock schneidet und stirnseitige Aussparungen zum Einschieben eines weiteren Dämmstoffes anbringt. Nach der Montage der beiden wärmegedämmten hohlwandigen Bauteile, die sich an der Ecke treffen, wird die Wärmedämmplatte als Ecke durch Einschieben eines weiteren Dämmstoffes an beiden Stirnseiten in den Grundriss mit eingebunden.

Erfindungsgemäß wir die Deckenaufkantung und Deckenabschalung hergestellt, indem sowohl in den Wärmedämmplatten des hohlwandigen Bauteils wie auch der anzubringenden Deckenaufkantung, die ebenfalls aus einem Wärmedämmblock geschnitten wird, jeweils eine Aussparung zum Einschieben eines weiteren Dämmstoffes eingearbeitet wird. Die Position in den Wärmdämmplatten der Aussenschale des hohlwandigen Bauteils liegt auf der Stirnseite, die Richtung Decke zeigt, entsprechend spiegelbildlich an der Stirnseite der Deckenabschalung aus Wärmedämmung. Die jeweilige Aussparung zum Einschieben des weiteren Dämmstoffes wird auf stirnseitig so gewählt, dass die Deckenaufkantung bei der Betonage der Decke nicht nach aussen wegkippen kann.

Erfindungsgemäß kann die Wärmedämmung der Wärmedämmplatte zusätzlich verbessert werden, in dem die beschriebene Wärmedämmplatte mit einem anderen Dämmstoff kombiniert wird, der noch eine bessere Wärmedämmung aufweist. Dies wird erreicht, indem die Wärmedämmplatte mit durchgehenden Aussparungen wie zuvor beschrieben hergestellt wird, jedoch zusätzlich noch eine taschenartige Aussparung zum Einschieben des besseren Wärmedämmstoffes geschaffen wird. Die Aussparung für den zusätzlichen Wärmedämmstoff wird zwischen der Aussparung der Abstandshalter in Richtung Hohlraum zwischen Innen- und Außenschale geschaffen.

Vorteilhaft bei der erfindungsgemäßen Verbindung von Wärmedämmplatten ist, daß diese nun durch Einschieben eines weiteren Dämmstoffes miteinander verbunden werden und dadurch ein kraftschlüssiger Verbund zweier Wärmedämmplatten erreicht wird. Ein Kleben der Elemente entfällt.

Des Weiteren ist vorteilhaft bei der erfindungsgemäßen Verbindung der Wärmedämmplatten, daß der Verbund zweier Wärmedämmplatten an beliebiger Stelle durchgeführt werden kann und kein Raster eingehalten werden muß.

Darüber hinaus ist bei der durchgehenden Aussparung für die Abstandshalter vorteilhaft, daß diese erfindungsgemäß beliebig verschoben werden können. Dadurch können Sie an eine Stelle geschoben werden, wo sie benötigt bzw. nicht benötigt werden.

Resultierend aus oben genannten Vorteilen lassen sich nun geschoßhohe Wärmedämmplatten für die Herstellung von hohlwandigen wärmegedämmten Bauteilen verwenden.

Entsprechend werden die Arbeitsschritte für das Fertigen der Außenschale reduziert. Dies beginnt bei der Reduzierung der Anzahl der Abstandshalter um etwa die Hälfte und somit einer Ersparnis der Hälfte des Zeitaufwands, um diese in die Wärmedämmplatten einzubringen. Des Weiteren resultiert eine Reduzierung der Wärmedämmplatten für die Außenschale um ein vielfaches durch die geschoßhohen Wärmedämmplatten. Durch die Anwendung der Erfindung entstehen keine Wartezeiten mehr durch das Kleben der Elemente. Fensteraussparungen können bereits in der Produktion der Wärmedämmplatten mit berücksichtigt werden und somit entfällt auch dieser Prozeß bei der Herstellung der gedämmten Außenschale, d. h. Fenster müssen nicht mehr bei der Herstellung oder bei der Montage Elemente ausgeschnitten bzw. hergestellt werden, sondern sind bereits integriert.

Eine weitere Erleichterung beim Herstellungsprozeß der hohlwandigen Bauteile ist, daß wenn ein Abstandshalter beim Eintauchen in die Innenschale auf ein Hindernis in Form eines Baustahls, Gitterträger, Elektrodose bzw. Lehrrohr trifft, dieser in der Wärmedämmplatte noch verschoben werden kann.

Vorteilhaft bei der erfindungsgemäßen Ausgestaltung ist es, daß die Abstandshalter in den Wärmedämmplatten Richtung Fensteraussparung an den Rand des hohlwandigen Bauteils geschoben werden können und dadurch für zusätzliche Stabilität beim Betonieren der wärmegedämmten hohlwandigen Bauteile sorgen. Beispiele für kritische Stellen sind Ecken und Stöße von fertigen Bauteilen. Dadurch lassen sich auch Fensteraussparungen an beliebiger Stelle herstellen.
Zusätzlich besteht erfindungsgemäß die Möglichkeit mehrere Abstandshalter an solche kritische Stellen zu schieben.

Vorteilhaft bei der Erfindung ist auch, daß bei der Herstellung der wärmegedämmten Bauteile durch den Vorfertigungsgrad der Wärmedämmplatten kein Abfall bei der Herstellung der Außenschale bzw. Montage vor Ort anfallen, d.h. Reststücke, Verschnitt von Wärmedämmstoffen müssen nicht entsorgt werden, sondern können bei der Herstellung der Wärmedämmplatten direkt wieder dem Recycling zugeführt oder andere Bauteile daraus gefertigt werden. Der Transport der Wärmedämmung beschränkt sich nur auf die tatsächlich benötigten Wärmedämmplatten.

Vorteilhaft ist daß die Schlitze innerhalb der Wärmedämmung sind und diese nicht durchdringen und somit nicht schwächen.

Durch die erfinderische Verbindung wird sowohl beim Zusammenfügen der wärmegedämmten hohlwandigen Bauteile vor Ort, Aufschieben der Deckenaufkantung und Ausbildung von Ecken eine durchgehende Wärmedämmschicht geschaffen. Kältebrücken können durch diese Art des Zusammenfügens von zwei Wärmedämmstoffplatten nicht entstehen.

Ein weiterer Vorteil ist, daß die Ecken bei der Montage vor Ort nicht abgestützt werden müssen, oder eventuell im Herstellungswerk des wärmegedämmten hohlwandigen

Bauteils zuvor ausbetoniert werden. Somit werden Montageaufwand und -zeiten erheblich verringert. Dies wird durch die kraftschlüssige Verbindung durch Einschieben des weiteren Dämmstoffes bzw. Schieben der Abstandshalter innerhalb der Wärmedämmung erreicht.

Vorteilhaft ist diese Verbindung auch beim Aufbringen der Deckenrandschalung. Durch den kraftschlüssigen Verbund des wärmegedämmten hohlwandigen Bauteils mit der Deckenaufkantung muß die Deckenrandschalung nicht mehr abgeschalt, geklebt, gesteckt oder zusätzlich mechanisch verbunden werden.

Vorteilhaft ist auch das erfindungsgemäße zusätzliche Einbringen einer zweiten Wärmedämmung in vorgesehenen Taschen um den Wärmdämmwert der Wärmedämmplatten zu verbessern. Dadurch kann die Stärke bzw. Breite des hohlwandigen wärmegedämmten Bauteils reduziert werden ohne dabei die Wärmedämmeigenschaft des Bauteiles zu verschlechtern. Resultierend daraus ist ein Zugewinn der Wohnfläche und somit ein wirtschaftlicher Vorteil.

Anhand der Zeichnungen wird nochmals verdeutlicht, welche enorme Flexibilität durch die erfindungsgemäßen Ausführungsformen entsteht.

**In den Zeichnungen zeigt**
- **Fig. 1**: eine Wärmedämmstoffplatte (1) mit der Ausbildung einer Aussparung (2) für das Einschieben eines weiteren Dämmstoffes und einen durchgehenden Schlitz (3) zum Einschieben von Abstandshaltern.
- **Fig. 2**: die Form des einzuschiebenden weiteren Wärmedämmstoffes (4).
- **Fig. 3**: eine fertig hergestellte Wärmedämmplatte (1) mit der Aussparung (2) und Schlitz (3), wobei in (3) entsprechend die benötigte Stückzahl an Abstandshaltern (5) eingeschoben wird.
- **Fig. 4**: eine mit Abstandshalter (5) bestückte Wärmedämmplatte (1) mit den Aussparungen (2) bzw. (3), im Folgenden als Wärmedämmplatten (6) bezeichnet. (6) wird in den Frischbeton (7) eingetaucht. Der Frischbeton (7) befindet sich auf dem Fertigungstisch (8). Seitlich auf dem Fertigtisch (8) ist entsprechend der weitere Wärmedämmstoff (4) zum Einschieben zwischen zwei Wärmedämmplatten (6) vorbereitet.
- **Fig. 5**: Zwei Wärmedämmplatten (6), die in den Frischbeton (7) eingetaucht wurden und mit (4) kraftschlüssig verbunden werden.
- **Fig. 6**: Die mit Abstandshalter (5) in den dafür vorgesehenen durchgehenden Schlitzen (3) vorbereitete Wärmedämmplatte (6). In die Wärmedämmplatte (6) wurde maschinell eine Fensteraussparung (10) bereits bei der Herstellung der Wärmedämmplatte (1) ausgeschnitten. (9) zeigt die Möglichkeit, die Abstandshalter zu verschieben. Was zu Folge hat, daß auch im Fensterbereich ausreichend Abstandshalter platziert werden können ohne dabei ein Raster einhalten zu müssen. Der Frischbetondruck, der bei der Betonage der hohlwandigen Bauteile entsteht kann somit auch im Bereich der Aussparung (10) ohne Probleme abgefangen werden. Es müssen vor Ort bzw. bei der Herstellung der Bauteile keine zusätzlichen Maßnahmen getroffen werden.
- **Fig.7**: die mit Abstandshalter (5) in den dafür vorgesehenen durchgehenden Schlitzen (3) vorbereitete Wärmedämmplatte (6). Trifft beim Eintauchen in den Frischbeton (7) mit (5) auf die Einbauteile (11). (9) zeigt wie entsprechend die Abstandshalter (5) einfach in den Schlitzen (3) verschoben werden können.
- **Fig. 8**: zwei fertige hohlwandige wärmegedämmte Bauteile (12) bei der Montage auf der Baustelle. Nach stellen beider Bauteile (12) wird die Ecke mit der Wärmedämmplatte (13) geschlossen. (13) hat auf Beiden Stirnseiten die Aussparung (2). Ein kraftschlüssiger Verbund zwischen den Bauteilen (12) und der Ecke (13) erfolgt durch Einschieben des weiteren Dämmstoffes als Leiste (4). Bei der Herstellung des Bauteiles (12) wird Abstandshalter (5) zur Ecke geschoben (9). Durch diese Maßnahme (5) an den Rand des Bauteils (12) zu verschieben und der erfinderische Verbund (12) und (13) mit (4) kraftschlüssig zu verbinden, kann auf eine zusätzliche Abstützung oder Kleben der Ecke beim Betonieren des Hohlraums (14) verzichtet werden. Ein weiterer Effekt der durch die kraftschlüssige Verbindung, Einschieben von (4) erzielt wird ist, daß auch im Eckbereich die Wärmedämmung nicht unterbrochen wird und keine Kältebrücke entstehen kann.
- **Fig. 9**: die Situation eine Innenwand (15) in die Aussenwand mit einzubinden. (15) ist als hohlwandiges ungedämmtes Bauteil dargestellt. Damit die Wärmedämmung nicht unterbrochen ist wird beim Bauteil (12) die Wärmedämmplatte (6) entsprechend länger hergestellt als die Innenschale (16). Die Bauteile (12) werden bei der Montage mit (4) kraftschlüssig verbunden. Abstandshalter (5) wird bei der Herstellung des Bauteiles (12) an den Rand geschoben (9). Dadurch wird erreicht dass keine zu großen Abstände zwischen den Abstandshalter (5) beider Bauteile (12) vorhanden ist und beim Betonieren des Hohlraumes (14) an der Stelle wo die Innenwand (15) auf die Bauteile (12) trifft die Wärmedämmplatte (6) nicht durch den Betondruck ausbrechen kann, weil ausreichend Abstandshalter an dieser Stelle vorhanden sind. Zusätzlich Maßnahmen wie Abstützen der Wärmedämmplatten (6) entfallen dadurch und begünstigen die Montagezeiten. Zusätzlich wird verdeutlicht, dass die durch Einschiebe der weiteren Wärmedämmung (4) auch im Stossbereich bei dem zwei hohlwandige wärmegedämmte Bauteile aufeinander treffen die Wärmedämmung nicht unterbrochen wird.
- **Fig. 10**: einen Schnitt von einem betonierten wärmegedämmten Betonfertigteil. Wobei die Deckenaufkantung (17) durch einschieben des weiteren Dämmstoffes (4) aufgebracht wurde. Die Aussparung (3) wurde so angeordnet, dass beim Betonieren der Decke (19), (17) nicht nach Aussen kippen kann. Die bisher notwendigen Arbeitsgänge kleben, stecken, abstützen der Deckenaufkantung (17) entfallen. Wiederum kann durch die erfinderische Art der Verbindung keine Kältebrücke entstehen. Ebenso zeigt der Schnitt die Fensteraussparung (10). Die Aussparung (10) wurde am hohlwandigen Bauteil (12) bei der gedämmten Schale kleiner gewählt, als bei der Innenschale (16) aus Beton, so dass der Fensterrahmen entsprechend ohne großen Aufwand überdämmt werden kann.

### Liste der Bezugszeichen:

- 1: Wärmedämmplatte
- 2: Aussparung für das Einschieben eines weiteren Dämmstoffes
- 3: Durchgehender Schlitz zum Einschieben von Abstandshaltern
- 4: Form des einzuschiebenden weiteren Wärmedämmstoffes
- 5: Abstandshalter
- 6: Wärmedämmplatte mit Abstandshalter bestückt
- 7: Frischbeton
- 8: Fertigungstisch
- 9: Möglichkeit Abstandshalter in der Wärmedämmplatte zu verschieben
- 10: Fensteraussparung
- 11: Einbauteile
- 12: Hohlwandiges wärmegedämmtes Bauteil
- 13: Ecke aus einer Wärmedämmplatte
- 14: Hohlraum für den Füllbeton
- 15: Innenwand
- 16: Innenschale aus Beton
- 17: Deckenaufkantung
- 18: Decke

## Patentansprüche

1. Wärmedämmstoffplatten für wärmegedämmte hohlwandige Bauteile, wobei die Wärmedämmplatten (1) zur Verbindung miteinander vorbereitet sind und wobei ein weiterer Wärmdämmstoff (4) aus dem gleichen Material wie die Wärmestoffplatten, der so aufgebaut ist, daß er für die dauerhafte Verbindung der Dämmstoffplatten geeignet ist, keine Kältebrücken bei der Verbindung entstehen und kein Kleben erforderlich ist, eingeschoben ist,
**dadurch gekennzeichnet,**
**daß** für das Einschieben des weiteren Wärmedämmstoffs (4) erforderliche stirnseitige Aussparungen (2) zuvor an gewünschter Stelle vorliegen, wobei zusätzlich T-förmige Schlitze (3) für eine Mehrzahl Abstandshalter (5) nicht fest vorgegeben sind, sondern durchgehend vertikal von oben nach unten oder horizontal von Seite zu Seite vorliegen.

2. Wärmedämmstoffplatten für wärmegedämmte hohlwandige Bauteile nach Anspruch 1, wobei die Schlitze (3) innerhalb der Wärmedämmplatten (1) sind.

3. Wärmedämmstoffplatten für wärmegedämmte hohlwandige Bauteile nach Anspruch 1 oder 2, wobei die Aussparungen (2) für die Verbindung der Wärmedämmplatten (1) und des einzuschiebenden Dämmstoffes (4) so gewählt ist, dass die verbundenen Dämmstoffplatten Zug- und Knickbelastungen Stand halten und die Wärmedämmplatten (1) kraftschlüssig miteinander verbinden.

4. Wärmedämmstoffplatten für wärmegedämmte hohlwandige Bauteile nach einem beliebigen der Ansprüche 1 bis 3, wobei kein Raster eingehalten werden muss und der weitere Wärmedämmstoff (4)
als Leiste eingeschoben wird,

5. Wärmedämmstoffplatten für wärmegedämmte hohlwandige Bauteile nach einem beliebigen der Ansprüche 1 bis 4, die so aufgebaut sind, dass die Abstandshalter (5) in den Schlitzen (3) an die gewünschte Stelle geschoben werden können.

6. Wärmedämmstoffplatten für wärmegedämmte hohlwandige Bauteile nach einem beliebigen der Ansprüche 1 bis 5, wobei die Wärmedämmplatten (1) aus Wärmedämmstoffblöcken geschnitten werden können.

7. Wärmedämmstoffplatten für wärmegedämmte hohlwandige Bauteile nach Anspruch4, wobei der weitere Wärmedämmstoff (4) aus EPS, Holz, Lambdapor® (Sunpor®), Vakuumisolations-Polyurethan-Hartschaum, Hanf, Holz, Mineralwolle oder Blähton besteht.

8. Wärmedämmstoffplatten für wärmegedämmte hohlwandige Bauteile nach einem beliebigen der Ansprüche 1 bis 7, wobei durch Einschieben des weiteren Wärmedämmstoffs (4), zwischen einem fertigen hohlwandigem wärmegedämmten Bauteil (12) und einer Deckenaufkantung (17) ein kraftschlüssiger Verbund entsteht.

9. Wärmedämmstoffplatten für wärmegedämmte hohlwandige Bauteile nach einem beliebigen der Ansprüche 1 bis 8, wobei durch Einschieben des weiteren Wärmedämmstoffs (4) die Ecke der Wärmedämmstoffplatte (13) fest mit den hohlwandigen wärmegedämmten Bauteilen verbunden wird.

10. Wärmedämmstoffplatten für wärmegedämmte hohlwandige Bauteile nach einem beliebigen der Ansprüche 1 bis 9, wobei die Wärmedämmstoffplatte einen weiteren Dämmstoff, der in die Wärmedämmplatte (1) eingeschoben worden ist, enthält.

11. Verfahren zum Verbinden von Wärmedämmstoffplatten umfassend Zusammenfügen von Wärmedämmstoffplatten nach einem beliebigen der Ansprüche 1 bis 10.

12. Wärmegedämmtes hohlwandiges Bauteil, hergestellt durch Zusammenfügen von Wärmedämmstoffplatten nach einem beliebigen der Ansprüche 1 bis 10.

## Claims

1. Thermal insulating panels for thermally insulated hollow-walled components, wherein the thermal insulation panels (1) are prepared for connection to each other and wherein a further thermal insulating material (4) has been inserted, wherein said thermal insulating material is made of the same material as the thermal insulating panels, and constructed such as to be suitable for permanent connection of the insulating panels, and wherein no cold spots occur upon connection and no adhesive is required,
**characterized in that** frontal recesses (2) required for the insertion of the further thermal insulation material (4) above are initially present at the desired position, wherein said additional T-shaped slots (3) for a plurality of spacers (5) are not fixed, but arranged continuously vertically from top to bottom, or horizontally from side to side.

2. Thermal insulation panels for thermally insulated hollow-walled components according to claim 1, wherein the slots (3) are located within the thermal insulation panels (1).

3. Thermal insulation panels for insulated hollow-walled components according to claim 1 or 2, wherein the recesses (2) for the connection of the thermal insulation panels (1) and be inserted insulating material (4) is chosen such that the connected thermal insulation panels resist tension and buckling loads and the thermal insulation boards (1) are non-positively connected.

4. Thermal insulation panels for insulated hollow-walled components according to any one of claims 1 to 3 wherein no grid has to be maintained and the further thermal insulation material (4) is inserted as a strip.

5. Thermal insulating panels for thermally insulated hollow-walled components according to any one of claims 1 to 4, which are constructed such that the spacers (5) within the slots (3) can be pushed to the desired location.

6. Thermal insulation panels for insulated hollow-walled components according to any one of claims 1 to 5, wherein the thermal insulation panels (1) are cut from thermal-insulating material blocks.

7. Thermal insulation panels for insulated hollow-walled components to claim 4, wherein the further thermal insulation material (4) is made of EPS, wood, Lambdapor ® (Sunpor ®), vacuum isolation-rigid polyurethane foam, hemp, wood, mineral wool or expanded clay.

8. Thermal insulation panels for insulated hollow-walled components according to any one of claims 1 to 7, wherein by inserting the further thermal insulation material (4), a non-positive connection is formed between a hollow-walled thermal insulating component (12) and a top upstand (17).

9. Thermal insulating panels for thermally insulated hollow-walled components according to any one of claims 1 to 8, wherein by inserting the further thermal insulation material (4), the edge of the thermal insulating panel (13) is connected in a fixed manner to the hollow-walled thermal insulating components.

10. Thermal insulating panels for insulated hollow-walled components according to any one of claims 1 to 9, wherein the thermal insulating panel contains another insulating material, which has been inserted into the thermal insulation board (1).

11. A method for connecting thermal insulating panels comprising assembling the thermal insulating panels according to any one of claims 1 to 10.

12. Thermally insulated hollow-walled component manufactured by assembling thermal insulating panels according to any one of claims 1 to 10.

## Revendications

1. Panneaux d'isolation thermique pour les composants creux à parois, dans lequel les panneaux d'isolation thermique (1) sont préparés pour la connexion et dans lequel une autre matériau d'isolation (4), qui est constitué du même matériau que les panneaux d'isolation thermique, et qui est construit de telle sorte qu'il est adapté pour la connexion permanente des panneaux isolantes , est inséré de telle sorte que pas de taches froides sont formés à la connexion et aucun collage est nécessaire,
**caractérisé en ce que** pour l'insertion du autre matériau d'isolation thermique (4) exige de front évidements (2) ci-dessus sont présents dans la position désirée, lesdites fentes en forme de T complémentaires (3) pour une pluralité d'espaceurs (5) ne sont pas fixes mais êtes présent de manière continue verticalement de haut en bas ou horizontalement de gauche à droite.

2. Panneaux d'isolation thermique pour les composants creux à paroi selon la revendication 1, dans lequel les fentes (3) sont présentes dans les panneaux d'isolation thermique (1).

3. Panneaux d'isolation thermique pour les composants isolés creux à paroi selon la revendication 1 ou 2, dans lequel les évidements (2) pour le raccordement des panneaux d'isolation thermique (1) et insérer un matériau isolant (4) sont choisies de telle sorte que les panneaux isolants sont associés résistant à la traction et au flambage état des charges et panneaux d'isolation thermique (1) sont solidaire en rotation.

4. Panneaux d'isolation thermique pour les composants isolés creux à paroi selon l'une quelconque des revendications 1 à 3 , dans lequel aucune grille doit être maintenue et en outre une isolation thermique (4), est insérée en forme de bande.

5. Panneaux d'isolation thermique pour les composants isolés creux à paroi selon l'une quelconque des revendications 1 à 4, qui sont construits, que les entretoises (5) peuvent être poussés dans les fentes (3) vers l'emplacement souhaité.

6. Panneaux d'isolation thermique pour les composants isolés creux à paroi selon l'une quelconque des revendications 1 à 5, dans lequel les panneaux d'isolation thermique (1) peuvent être découpées dans des blocs de matériau d'isolation thermique.

7. Panneaux d'isolation thermique pour les composants isolés creux à paroi selon l'une quelconque des revendications 1 à 4, dans lequel l'autre matériau d'isolation (4) est choisi de EPS, bois, Lambdapor ® (Sunpor ®), mousse rigide de polyuréthane pour isolation sous vide, chanvre, bois, laine minérale ou d'argile expansée.

8. Panneaux d'isolation thermique pour les composants isolés creux à paroi selon l'une quelconque des revendications 1 à 7, **caractérisé en ce que** par l'insertion d'autre matériau d'isolation thermique (4), une étroite liaison est faite entre le composant isolé creux à parois (12) et le manteau du plafond (17).

9. Panneaux d'isolation thermique pour les composants isolés creux à paroi selon l'une quelconque des revendications 1 à 8, **caractérisé en ce que** par l'insertion d'autre matériau d'isolation thermique (4) le coin du panneau d'isolation thermique (13) est solidaire de la cavité à paroi isolée n composants.

10. Panneaux pour les composants isolés creux à paroi selon l'une quelconque des revendications 1 à 9, dans lequel le panneau d'isolation thermique comprends un autre matériau isolant, qui a été inséré dans le panneau d'isolation thermique (1).

11. Procédé d'assemblage des panneaux isolants thermiques, comprenant l'assemblage de panneaux isolants thermiques selon l'une quelconque des revendications 1 à 10.

12. Composant creux à paroi isolé thermique, fabriqué par l'assemblage de panneaux isolants thermiques selon l'une quelconque des revendications 1 à 10.
